# EUROPÄISCHE PATENTANMELDUNG

(11) **EP 4 660 402 A1**
(43) Veröffentlichungstag der Anmeldung: **10.12.2025**
(21) Anmeldenummer: 24179671.3
(22) Anmeldetag: 03.06.2024
(51) Int. Cl.: E05B 47/00, E05B 47/06, E05B 67/00, E05B 67/36

(54) **MOBILES SCHLOSS ZUR SICHERUNG EINES MOBILEN GEGENSTANDS**

(71) Anmelder: Pewag Schneeketten GmbH, 8041 Graz (AT)
(72) Erfinder: Rheina-Wolbeck, Gert, 9560 Feldkirchen (AT)
(74) Vertreter: Patentanwaltskanzlei Matschnig & Forsthuber OG

(57) **Zusammenfassung**

Die Erfindung betrifft ein mobiles Schloss (1) zur Sicherung eines mobilen Gegenstands, wobei das Schloss (1) durch ein Mobilgerät (2) drahtlos ansteuerbar ist, wobei das Schloss (1) einen Basiskörper (3) sowie einen mit dem Basiskörper (3) verschließbaren Verbindungskörper (4) aufweist, wobei der Basiskörper (3) Folgendes umfasst:
- ein Gehäuse (11),
- einen Elektromotor (5),
- eine Recheneinheit (6) zur Ansteuerung des Elektromotors (5), wobei die Recheneinheit (6) dazu eingerichtet ist, den Elektromotor (5) in Abhängigkeit von einem durch ein Mobilgerät (2) empfangenen Signal (Sin) anzusteuern,
- eine Energiewandlungseinheit (7) zur Wandlung von über ein Mobilgerät (2) übertragbarer elektromagnetischer Energie, insbesondere über NFC-Technologie oder QI-Technologie übertragbarer elektromagnetischer Energie, in eine elektrische Spannung zur Versorgung des Elektromotors (5) sowie der Recheneinheit (6),
- ein mechanisches Verriegelungssystem (8) umfassend eine in Bezug auf das Gehäuse (11) verschiebbare Verriegelungseinheit (9) sowie zumindest ein damit gekoppeltes Sperrelement (10),

## Beschreibung

Die Erfindung betrifft ein mobiles Schloss zur Sicherung eines mobilen Gegenstands, wobei das Schloss durch ein Mobilgerät drahtlos ansteuerbar ist, wobei das Schloss einen Basiskörper sowie einen mit dem Basiskörper verschließbaren Verbindungskörper aufweist, wobei der Basiskörper Folgendes umfasst: Ein Gehäuse, einen Elektromotor, eine Recheneinheit zur Ansteuerung des Elektromotors, wobei die Recheneinheit dazu eingerichtet ist, den Elektromotor in Abhängigkeit von einem durch ein Mobilgerät empfangenen Signal anzusteuern, eine Energiewandlungseinheit zur Wandlung von über ein Mobilgeräte übertragbarer elektromagnetischer Energie, insbesondere über NFC-Technologie oder QI-Technologie übertragbarer elektromagnetischer Energie, in eine elektrische Spannung zur Versorgung des Elektromotors sowie der Recheneinheit sowie ein mechanisches Verriegelungssystem umfassend eine in Bezug auf das Gehäuse verschiebbare Verriegelungseinheit sowie zumindest ein damit gekoppeltes Sperrelement.

Aus dem Stand der Technik sind Schlösser bekannt geworden, die mittels elektromagnetischer Energie aktivierbar sind. Beispielsweise sind Schlösser bekannt, die eine Recheneinheit sowie eine Batterie bzw. einen Akkumulator aufweisen, die zur Versorgung der Recheneinheit eingerichtet ist, wobei das Schloss mit einer App z.B. über ein Smartphone verriegelt und entriegelt werden kann. Die Batterien müssen dabei in gewissen Zeitabständen getauscht oder die Akkumulatoren in gewissen Zeitabständen kabelgebunden aufgeladen werden. Solche Schlösser sind auch als mobile Schlösser, beispielsweise als Fahrradschlösser, ausgeführt. Ein Nachteil solcher Schlösser besteht darin, dass im Falle einer vollständigen Entladung des Akkus oder der Batterie das Schloss nicht mehr ansteuerbar ist, da dem Schloss die hierfür erforderliche elektrische Energie fehlt. Zur Vermeidung dieses Problems wurde bisher versucht, die Energieeffizienz und/oder die Energiemenge, die im Schloss gespeichert wird, zu erhöhen, sodass sich die Zeitintervalle bis zu einer vollständigen Entladung erhöhen. Zudem können Frühwarnsysteme eingesetzt werden, die den Benutzer beispielsweise bei Benutzung einer App vor niedrigen Ladestand des Schlosses warnen und den Tausch/das Aufladen des Energiespeichers vorschlagen.

Eine Aufgabe der Erfindung besteht daher darin, ein Schloss zu schaffen, dass eine erhöhte Benutzerfreundlichkeit aufweist.

Diese Aufgabe wird mit einem Schloss der eingangs genannten Art gelöst, bei welchem erfindungsgemäß die Verriegelungseinheit Folgendes aufweist: Zumindest einen Verriegelungsbolzen, ein erstes Kraftmittel zur Ausübung einer Kraft, insbesondere ein Federelement, das an dem zumindest einen Verriegelungsbolzen angreift und auf diesen eine Kraftwirkung ausübt, die den zumindest einen Verriegelungsbolzen hin zu einer Endstellung drückt, eine mit dem Elektromotor drehbar verbundene Kurvenscheibe, wobei der zumindest eine Verriegelungsbolzen mit der Kurvenscheibe mechanisch gekoppelt ist, sodass durch eine Drehbewegung der Kurvenscheibe der zumindest eine Verriegelungsbolzen entgegen der Kraft des ersten Kraftmittels weg von der Endstellung hin zu einer Freigabestellung bewegbar ist, wobei in der Freigabestellung des zumindest einen Verriegelungsbolzens die Verriegelungseinheit in Bezug auf das Gehäuse verschiebbar ist, und zwar von einer Schließposition in eine Offenposition sowie umgekehrt, und wobei in der Endstellung des zumindest einen Verriegelungsbolzens die Verriegelungseinheit in der Schließposition fixiert ist, und wobei die Verriegelungseinheit einen Führungsabschnitt aufweist, der in mechanischem Eingriff mit dem Sperrelement steht, und zwar dergestalt, dass in der Schließposition der Verriegelungseinheit das zumindest eine Sperrelement in Bezug auf das Gehäuse gegen ein Verschiebung dergestalt gesichert ist, sodass ein mit dem Basiskörper mechanisch gekoppelter, insbesondere auf diesen aufgeschobener, Verbindungskörper durch mechanischen Eingriff des zumindest einen Sperrelements in den Verbindungskörper mit dem Basiskörper verschlossen und gegen ein Öffnen gesichert ist, und in einer Offenposition der Verriegelungseinheit das zumindest eine Sperrelement in Bezug auf das Gehäuse entlang des Führungsabschnitts verschiebbar ist, sodass der mechanische Eingriff mit dem Verbindungskörper gelöst werden kann.

Durch diese erfindungsgemäße Lösung wird ein Schloss geschaffen, das durch ein externes Gerät wie z.B. ein Smartphone angesteuert und gleichzeitig kabellos mit elektrischer Energie versorgt werden kann. Eine Kabelanbindung zur Ladung des Schlosses und/oder ein Batteriefach zum Tausch des Energiespeichers kann daher vollständig entfallen. Die Energie kann einfach elektromagnetisch in das Schloss übertragen werden.

Die Kraftmittel können als Federelement, als Magnet oder auch durch andere geeignete Mittel realisiert sein. Der Elektromotor kann, muss aber nicht Bestandteil der Verriegelungseinheit sein. Es ist eine Ausführung denkbar, in der der Motor in Bezug auf das Gehäuse fest verbaut ist und sich die Verriegelungseinheit ohne Motor verschiebt, solange eine durch den Motor erzeugte Drehbewegung auf die Kurvenscheibe übertragen wird. Das erfindungsgemäße mobile Schloss kann für vielfältige Anwendungen Einsatz finden, in denen eine hohe Mobilität und eine kabellose Ansteuerung von besonderem Vorteil ist. Beispielsweise sei der Einsatz zur Sicherung von mobilen Objekten wie z.B. Fahrrädern, Motorrädern, etc. genannt. Das Schloss kann daher z.B. als Fahrradschloss, als Motorradschloss, oder auch als Schloss zur Sicherung von mobilen Möbelstücken eingesetzt werden.

Insbesondere kann vorgesehen sein, dass innerhalb des Gehäuses ein zweites Kraftmittel vorgesehen ist, das auf die Verriegelungseinheit eine Kraft ausübt, die die Verriegelungseinheit in Richtung der Offenposition drückt.

Weiters kann vorgesehen sein, dass zur Minimierung des elektrischen Energieverbrauchs des Schlosses die Recheneinheit zur Ansteuerung des Elektromotors dergestalt konfiguriert ist, dass der Elektromotor ausschließlich zum Überführen des zumindest einen Verriegelungsbolzen von der Endstellung in die Freigabestellung angesteuert wird, und wobei das zweite Kraftmittel so dimensioniert ist, dass durch Überführen des Verriegelungsbolzens in die Freigabestellung die Verriegelungseinheit ausgehend von der Schließposition alleinig durch die Kraft des zweiten Kraftmittels in die Offenposition gedrückt wird.

Insbesondere kann vorgesehen sein, dass der Verbindungskörper einen Kopplungsabschnitt, insbesondere in Form eines Vorsprungs, aufweist, welcher Kopplungsabschnitt dazu eingerichtet ist, bei manuellem Aufschieben des Verbindungskörpers auf den Basiskörper die Verriegelungseinheit zu kontaktieren und diese entgegen der Kraft des zweiten Kraftmittels von der Offenposition in die Schließposition überzuführen. Dies kann z.B. durch manuelles Aufschieben durch den Benutzer erfolgen.

Weiters kann vorgesehen sein, dass der Elektromotor mit einem Getriebe ausgestattet ist, welches selbsthemmend ausgeführt ist.

Insbesondere kann vorgesehen sein, dass die Kurvenscheibe zumindest einen mechanischen Anschlag aufweist, der eine durchzuführende Drehbewegung begrenzt, die zur Überführung des zumindest einen Verriegelungsbolzens von der Endstellung in die Freigabestellung vorgesehen ist. Auf diese Weise wird eine definierte Stellung der Kurvenscheibe nach erfolgter Drehbewegung festgelegt.

Weiters kann vorgesehen sein, dass der Anschlag dergestalt ausgebildet ist, dass eine durchzuführende Drehbewegung begrenzt wird und zugleich nach erfolgter Beendigung der Drehbewegung der Übergang des zumindest einen Verriegelungsbolzens von der Freigabestellung hin zu der Endstellung seitens der Kurvenscheibe freigegeben ist, sodass bei Vorliegen der Schließposition der Verriegelungseinheit der zumindest eine Verriegelungsbolzen mit Hilfe des ersten Kraftmittels in die Endstellung gedrückt wird.

Insbesondere kann vorgesehen sein, dass die Kurvenscheibe vier Sektionen mit jeweils einen Anschlag aufweist, welche Sektionen zueinander um 90° versetzt und ansonsten identisch ausgeführt sind, sodass eine Drehbewegung zum Überführen des zumindest einen Verriegelungsbolzens von der Freigabestellung hin zu der Endstellung über einen Winkelbereich von 90° erfolgt.

Weiters kann vorgesehen sein, dass das Schloss genau zwei Verriegelungsbolzen aufweist, die einander gegenüberliegend angeordnet und sind und das erste Kraftmittel in Form einer zwischen diesen Verriegelungsbolzen angeordneten Druckfeder ausgebildet ist, die die Verriegelungsbolzen auseinander drückt. Der Vorteil der Verwendung zweier entgegengesetzt arbeitender Verriegelungsbolzen liegt darin, dass einer erfolgreichen Manipulation durch Schlagen auf das Schloss von außen entgegengewirkt werden kann, da - sofern ein Bolzen nach innen geschlagen wird, der andere Bolzen noch stärker nach außen gedrückt wird und somit das Schloss blockiert.

Insbesondere kann vorgesehen sein, dass das Schloss drei Sperrelemente aufweist, die jeweils als Kugel ausgebildet sind, wobei das Gehäuse im Bereich der Sperrelemente zylindrisch ausgebildet ist und die Kugeln an dem Umfang des Gehäuses angeordnet sind, und zwar so, dass diese zueinander um 120° entlang dem Umfang versetzt sind und innerhalb einer gemeinsamen Ebene angeordnet sind. Diese Ebene ist orthogonal zur Längsachse einer zylindrischen Erstreckung des Gehäuses in diesem Bereich orientiert.

Weiters kann vorgesehen sein, dass der Führungsabschnitt zur Führung des zumindest einen Sperrelements in Form eines zylindrischen Abschnitts ausgebildet ist, der sich entlang der Verriegelungseinheit dergestalt erstreckt, dass das zumindest eine Sperrelement in der Schließposition der Verriegelungseinheit durch Aufliegen an der Oberfläche des zylindrischen Abschnitts gegen ein Verschieben in Richtung des Mittelpunkts des zylindrischen Abschnitts gesichert ist, wobei der zylindrische Abschnitt in einem Bereich eine Verjüngung, insbesondere in Form einer Nut aufweist, die dergestalt angeordnet ist, dass in der Offenposition der Verriegelungseinheit das zumindest eine Sperrelement in Richtung der Mitte des zylindrischen Abschnitts bewegbar ist, sodass ein Eingriff in den Verbindungskörper gelöst werden kann. Der Übergang ist dabei vorzugsweise glatt, insbesondere kontinuierlich.

Insbesondere kann vorgesehen sein, dass das Schloss zudem eine mechanische bewegliche Verbindung, insbesondere in Form einer Kette, aufweist, die ein Ende des Basiskörpers mit einem Ende des Verbindungskörpers untrennbar verbindet, sodass durch Verschließen des Verbindungskörpers mit dem Basiskörpers eine in sich geschlossene Schleife ausgebildet wird. Unter dem Ausdruck "untrennbar" wird verstanden, dass eine Trennung nur unter Zerstörung/Beschädigung der betreffenden Komponente erfolgen kann.

Weiters kann vorgesehen sein, dass die Recheneinheit dazu eingerichtet ist das Signal durch die Energiewandlungseinheit zu empfangen und nach Empfang auszuwerten, wobei bei Übereinstimmen mit vorgebbaren Referenzsignal ein Öffnungsvorgang auszulösen, indem eine Zeitdauer abgewartet wird, bis zu der eine Sollenergiemenge durch ein Mobilgerät mittels der Energiewandlungseinheit erhalten ist, wobei der Öffnungsvorgang durch die Recheneinheit ausgelöst wird, indem der Elektromotor zur Drehung der Kurvenscheibe in die Freigabestellung angesteuert wird.

Insbesondere kann vorgesehen sein, dass der Elektromotor sowie die Verriegelungseinheit in dem Gehäuse angeordnet ist, wobei das Gehäuse eine zylindrische Öffnung aufweist, in der das zweite Kraftmittel gefolgt von dem Elektromotor sowie von der Verriegelungseinheit eingesetzt ist, wobei das zumindest eine Sperrelement zudem zwischen dem Gehäuse und der Verriegelungseinheit gehalten ist.

Weites kann vorgesehen sein, dass die Sollenergiemenge zumindest so hoch gewählt ist, dass diese dazu ausreicht, den Elektromotor 5 mit ausreichender Energie zur Durchführung der Drehung der Kurvenscheibe in die Freigabestellung zu versorgen, wobei das Schloss vorzugsweise frei von externen Ladeanschlüssen ist.

Die Erfindung ist im Folgenden anhand einer beispielhaften und nicht einschränkenden Ausführungsform näher erläutert, die in den Figuren veranschaulicht ist. Darin zeigt
Figur 1 eine schematische Darstellung eines erfindungsgemäßen Schlosses inkl. damit verbundener Kette,
Figur 2 eine Darstellung des Schlosses gemäß Fig. 1 ohne außenliegendem Gehäuse und ohne Kette,
Figur 3A eine weitere Ansicht auf das Schloss in einem offenen Zustand,
Figur 3B eine Schnittdarstellung des Schlosses gemäß der Schnittlinie AA aus Fig. 3A,
Figur 4A eine weitere Ansicht auf das Schloss in einem geschlossenen Zustand,
Figur 4B eine Schnittdarstellung des Schlosses gemäß der Schnittlinie AA aus Fig. 4A,
Figur 4C und 4D einen Vorgang, wie das Schloss geöffnet wird,
Figur 5A eine Detailansicht des Basiskörpers des Schlosses, in der sich eine Verriegelungseinheit in einer Schließposition befindet,
Figur 5B eine Detailansicht des Basiskörpers des Schlosses, in der sich eine Verriegelungseinheit in einer Offenposition befindet,
Figur 6 eine detaillierte Darstellung von Komponenten der Verriegelungseinheit,
Figur 7 eine Explosionsdarstellung von Komponenten der Verriegelungseinheit,
Figur 8 eine weitere schematische Explosionsdarstellung von Komponenten der Verriegelungseinheit,
Figur 9A eine Detaildarstellung einer Kurvenscheibe, die in der Verriegelungseinheit eingesetzt werden kann, und zwar in einer Schließposition,
Figuren 9B und 9C eine Drehbewegung dieser Kurvenscheibe hin zu einer Offenposition, und
Figur 9D eine Drehbewegung der Kurvenscheibe bis hin zu einem Anschlag.

In den folgenden Figuren bezeichnen - sofern nicht anders angegeben - gleiche Bezugszeichen gleiche Merkmale.

Fig. 1 zeigt eine schematische Darstellung eines erfindungsgemäßen mobilen Schlosses 1 inklusive damit verbundener Kette 14, die vorliegend nur durch einzelne Kettenglieder angedeutet ist, aber im praktischen Einsatz natürlich als ein einziger durchgängiger Strang ausgeführt ist. Die Kette 14 verbindet ein Ende 3' des Basiskörpers 3 mit einem Ende 4' des Verbindungskörpers 4 auf untrennbare Weise, sodass durch Verschließen des Verbindungskörpers 4 mit dem Basiskörpers 3 eine (in Fig. 1 nicht dargestellte) in sich geschlossene Schleife ausgebildet wird.

Das Schloss 1 ist durch ein Mobilgerät 2 drahtlos ansteuerbar. Es umfasst einen Basiskörper 3 sowie einen mit dem Basiskörper 3 verschließbaren Verbindungskörper 4. Der Basiskörper 3 weist Gehäuse 11 auf, das teilweise von einem Außengehäuse 16 umschlossen ist. In Zusammenschau mit Fig. 3B sei erwähnt, dass der Basiskörper 3 zudem einen Elektromotor 5, eine Recheneinheit 6 zur Ansteuerung des Elektromotors 5 sowie eine Energiewandlungseinheit 7 zur Wandlung von über ein Mobilgeräte 2 übertragbarer elektromagnetischer Energie aufweist. Diese Energie kann z.B. über NFC-Technologie oder QI-Technologie übertragen werden. Die Energiewandlungseinheit 7 wandelt diese Energie in eine elektrische Spannung zur Versorgung des Elektromotors 5 sowie der Recheneinheit 6. Die durch das Mobilgerät abgestrahlte elektromagnetische Energie enthält die Teilmenge bzw. das Signal Sᵢₙ, das durch die Energiewandlungseinheit 7 empfangen und gewandelt wird.

Die Recheneinheit 6 ist dazu eingerichtet ist, den Elektromotor 5 in Abhängigkeit von einem durch ein Mobilgerät 2 empfangenen Signal Sᵢₙ anzusteuern. Das bedeutet, dass dieses Signal Sᵢₙ nicht nur Energie, sondern auch Identifikations- und/oder Steuerinformationen enthalten kann, die dazu verwendet werden können, das Schloss 1 zu konfigurieren, das Mobilgerät 2 zu identifizieren, und bei zutreffender Identifikation den Elektromotor 5 dergestalt anzusteuern, dass das Schloss 1 ausgehend von einem geschlossenen Zustand in einen geöffneten Zustand überführt wird.

Das Schloss 1 umfasst zudem ein mechanisches Verriegelungssystem 8 (siehe Fig. 6). Das Verriegelungssystem umfasst wiederum eine in Bezug auf das Gehäuse 11 verschiebbare Verriegelungseinheit 9 sowie zumindest ein damit gekoppeltes Sperrelement 10.

Die Verriegelungseinheit 9 weist Folgendes: Zumindest einen Verriegelungsbolzen 9a, ein erstes Kraftmittel 9b (siehe Fig. 7) zur Ausübung einer Kraft, insbesondere ein Federelement, das an dem zumindest einen Verriegelungsbolzen 9a angreift und auf diesen eine Kraftwirkung ausübt, die den zumindest einen Verriegelungsbolzen 9a hin zu einer Endstellung 9aP1 (siehe z.B. Fig. 3B und 4B) drückt.

Eine Kurvenscheibe 9c ist zur Führung der Bolzen 9a eingerichtet und mit dem Elektromotor 5 drehbar verbunden. Figuren 9A bis 9D zeigen deutlich, dass der Verriegelungsbolzen 9a mit der Kurvenscheibe 9c mechanisch gekoppelt, sodass durch eine Drehbewegung der Kurvenscheibe 9c der zumindest eine Verriegelungsbolzen 9a entgegen der Kraft des ersten Kraftmittels 9b weg von der Endstellung 9aP1 hin zu einer Freigabestellung 9aP2 bewegbar ist. Diese mechanische Kopplung erfolgt über einen Pin 9a' des jeweiligen Verriegelungsbolzens 9a, der in einer Führungskulisse 9c" der Kurvenscheibe 9c geführt ist.

Die Kurvenscheibe 9c weist zumindest einen mechanischen Anschlag 9c' auf, der eine durchzuführende Drehbewegung begrenzt, die zur Überführung des zumindest einen Verriegelungsbolzens 9a von der Endstellung 9aP1 in die Freigabestellung 9aP2 vorgesehen ist. Vorliegend kann der Anschlag 9c' dergestalt ausgebildet sein, dass eine durchzuführende Drehbewegung begrenzt wird und zugleich nach erfolgter Beendigung der Drehbewegung der Übergang des zumindest einen Verriegelungsbolzens 9a von einer Freigabestellung 9aP2 hin zu der Endstellung 9aP1 seitens der Kurvenscheibe 9c freigegeben ist, sodass bei Vorliegen der Schließposition 9P1 der Verriegelungseinheit 9 der zumindest eine Verriegelungsbolzen 9a mit Hilfe des ersten Kraftmittels 9b in die Endstellung 9aP1 gedrückt wird.

Die Kurvenscheibe 9c kann vier Sektionen mit jeweils einem Anschlag 9c' aufweisen, welche Sektionen zueinander um 90° versetzt und ansonsten identisch ausgeführt sind, sodass eine

Drehbewegung zum Überführen des zumindest einen Verriegelungsbolzens 9a von der Freigabestellung 9aP2 hin zu der Endstellung 9aP1 über einen Winkelbereich von 90° erfolgt.

Es kann vorgesehen sein, dass das Schloss 1 genau zwei Verriegelungsbolzen 9a aufweist, die einander gegenüberliegend angeordnet und sind und das erste Kraftmittel 9b in Form einer zwischen diesen Verriegelungsbolzen 9a angeordneten Druckfeder ausgebildet ist, die die Verriegelungsbolzen 9a auseinander drückt. Auf diese Weise wird eine Manipulation von außen zusätzlich erschwert.

Mit Blick auf Fig. 5B sei erwähnt, dass in der Freigabestellung 9aP2 des zumindest einen Verriegelungsbolzens 9a die Verriegelungseinheit 9 in Bezug auf das Gehäuse 11 verschiebbar ist, und zwar von einer Schließposition 9P1 (siehe Fig. 5A) in eine Offenposition 9P2 sowie umgekehrt, und wobei in der Endstellung 9aP1 des zumindest einen Verriegelungsbolzens 9a die Verriegelungseinheit 9 in der Schließposition 9P1 fixiert ist.

Diese Fixierung erfolgt durch Eingriff in eine Nut 11a, wobei eine in Fig. 6 gezeigte Feder 13 vorgesehen sein kann, die die Verrieglungseinheit 9 hin zu dem Ende der Nut 11a drückt und die Verriegelungseinheit 9 somit fest positioniert. Sobald die Verriegelungsbolzen 9a durch Drehung der Drehscheibe 9c einfahren, ist der Eingriff der Bolzen 9a in die Nut 11a gelöst und die Verriegelungseinheit 9 kann mittels der Federkraft der Feder 13 in die Offenposition 9P2 verschoben werden.

Die Verriegelungseinheit 9 weist einen Führungsabschnitt 12 auf, entlang dem Sperrelemente 10, die vorliegend als Kugeln ausgeführt sind, geführt sind. Der Führungsabschnitt 12 ist als zylindrischer Abschnitt ausgebildet, der sich entlang der Verriegelungseinheit 9 dergestalt erstreckt, dass das zumindest eine Sperrelement 10 in der Schließposition 9P1 der Verriegelungseinheit 9 durch Aufliegen an der Oberfläche des zylindrischen Abschnitts gegen ein Verschieben in Richtung des Mittelpunkts des zylindrischen Abschnitts gesichert ist, wobei der zylindrische Abschnitt in einem Bereich eine Verjüngung 12', insbesondere in Form einer Nut aufweist, die dergestalt angeordnet ist, dass in der Offenposition 9P2 der Verriegelungseinheit 9 das zumindest eine Sperrelement 10 in Richtung der Mitte des zylindrischen Abschnitts bewegt wird. Auf diese Weise kann ein Eingriff mit einem auf den Basiskörper 3 aufgeschobenen Verbindungskörper 4 (siehe z.B. in Fig. 4B in der Schließposition 9P1) gelöst werden, da ein entsprechender Eingriffsbereich 4b des Verbindungskörpers 4 nicht mehr von den Sperrelementen 10 blockiert wird, sondern nun von dem Basisabschnitt 3 durch Verschiebung entlang des Basisabschnitts gelöst werden kann. Dieser Vorgang ist in den Figuren Fig. 4B bis Fig. 4D gezeigt.

Es kann vorgesehen sein, dass das Schloss 1 drei Sperrelemente 10 aufweist, die jeweils als Kugel ausgebildet sind, wobei das Gehäuse 11 im Bereich der Sperrelemente 10 zylindrisch ausgebildet ist und die Kugeln an dem Umfang des Gehäuses 11 angeordnet sind, und zwar so, dass diese zueinander um 120° entlang dem Umfang versetzt sind und innerhalb einer gemeinsamen Ebene angeordnet sind. Diese Ebene kann orthogonal zur Längsachse einer zylindrischen Erstreckung des Gehäuses in diesem Bereich orientiert sein.

Wie bereits erwähnt, weist die Verriegelungseinheit 9 einen Führungsabschnitt 12 auf, der in mechanischem Eingriff mit dem Sperrelement 10 steht, und zwar dergestalt, dass in der Schließposition 9P1 der Verriegelungseinheit 9 das zumindest eine Sperrelement 10 in Bezug auf das Gehäuse 11 gegen ein Verschiebung dergestalt gesichert ist, sodass ein mit dem Basiskörper 3 mechanisch gekoppelter, insbesondere auf diesen aufgeschobener, Verbindungskörper 4 durch mechanischen Eingriff des zumindest einen Sperrelements 10 in den Verbindungskörper 4 mit dem Basiskörper 3 verschlossen und gegen ein Öffnen gesichert ist. In einer Offenposition 9P2 hingegen ist das zumindest eine Sperrelement 10 in Bezug auf das Gehäuse 11 entlang des Führungsabschnitts 12 verschiebbar bzw. in die Nut 12' überführbar, sodass der mechanische Eingriff mit dem Verbindungskörper 4 gelöst werden kann.

Figur 9A zeigt eine Detaildarstellung einer Kurvenscheibe 9c, die in der Verriegelungseinheit 9 eingesetzt werden kann, und zwar in einer Schließposition 9P1, Figuren 9B und 9C zeigen eine Drehbewegung dieser Kurvenscheibe 9c hin zu einer Offenposition 9P2 und Figur 9D zeigt eine Drehbewegung der Kurvenscheibe 9c bis hin zu dem Anschlag 9c'.

In Fig. 6 ist erkennbar, dass das Schloss ein zweites Kraftmittel 13 aufweist, dass innerhalb des Gehäuses 11 angeordnet ist, wobei das Kraftmittel 13 auf die Verriegelungseinheit 9 eine Kraft ausübt, die die Verriegelungseinheit 9 in Richtung der Offenposition 9P2 drückt. Zur Minimierung des elektrischen Energieverbrauchs des Schlosses 1 die Recheneinheit 6 zur Ansteuerung des Elektromotors dergestalt konfiguriert ist, dass der Elektromotor 5 ausschließlich zum Überführen des zumindest einen Verriegelungsbolzen 9a von der Endstellung 9aP1 in die Freigabestellung 9aP2 angesteuert wird, und wobei das zweite Kraftmittel 13 so dimensioniert ist, dass durch Überführen des Verriegelungsbolzens 9a in die Freigabestellung 9aP2 die Verriegelungseinheit 9 ausgehend von der Schließposition 9P1 alleinig durch die Kraft des zweiten Kraftmittels in die Offenposition 9P2 gedrückt wird. Mit Blick auf Fig. 3B und 4B sei erwähnt, dass der Verbindungskörper 4 einen Kopplungsabschnitt 4a, insbesondere in Form eines Vorsprungs 4a', aufweist, welcher Kopplungsabschnitt 4a dazu eingerichtet ist, bei manuellem Aufschieben des Verbindungskörpers 4 auf den Basiskörper 3 die Verriegelungseinheit 9 zu kontaktieren und diese entgegen der Kraft des zweiten Kraftmittels 13 von der Offenposition 9P2 in die Schließposition 9P1 überzuführen. Dies kann z.B. durch ein manuelles händisches Aufschieben des Verbindungskörpers 4 auf den Basiskörper 3 durch einen Benutzer erfolgen.

Es kann vorgesehen sein, dass der Elektromotor 5 mit einem Getriebe ausgestattet ist, welches selbsthemmend ausgeführt ist.

Mit Blick auf Fig. 5A sei erwähnt, dass die Recheneinheit 6 dazu eingerichtet ist, das Signal Sᵢₙ durch die Energiewandlungseinheit 7 zu empfangen und nach Empfang auszuwerten, wobei bei Übereinstimmen mit vorgebbaren Referenzsignal ein Öffnungsvorgang auszulösen, indem eine Zeitdauer abgewartet wird, bis zu der eine Sollenergiemenge durch ein Mobilgerät mittels der Energiewandlungseinheit 7 erhalten ist, wobei der Öffnungsvorgang durch die Recheneinheit 6 ausgelöst wird, indem der Elektromotor 5 zur Drehung der Kurvenscheibe 9c in die Freigabestellung 9aP2 angesteuert wird. Hat ein Benutzer z.B. sein Smartphone mit dem Schloss 1 gekoppelt, so kann eine Identifikation des betreffenden Smartphones zur Entriegelung des Schlosses 1 herangezogen werden. Durch den vorliegend beispielhaft gezeigten technischen Aufbau würden die Bolzen 9a die Verschiebung der Verriegelungseinheit 9 freigeben, wodurch wiederum die Feder 13 die Verriegelungseinheit 9 verschiebt, sodass die Sperrelement 10 freigegeben werden und das vordere Ende der Verriegelungseinheit 9 auf den Vorsprung 4a' des Verbindungskörpers 4 stößt, sodass dieser von dem Basiskörper 3 zumindest teilweise herabgeschoben wird. Das Öffnen wird auf diese Weise für einen Benutzer eindeutig erkennbar und kann durch Umkehrung dieser Bewegung durch manuelles Aufschieben des Verbindungskörpers 4 entgegen der Kraft der Feder 13 auf den Basiskörper 3 umgekehrt werden, ohne dass hierzu elektrische Energie verbraucht wird. Das Schließen kann völlig manuell und ohne Herstellen einer Verbindung mit einem Mobilgerät 2 erfolgen.

Die Sollenergiemenge ist zumindest so hoch gewählt, dass diese dazu ausreicht, den Elektromotor 5 mit ausreichender Energie zur Durchführung der Drehung der Kurvenscheibe 9c in die Freigabestellung 9aP2 zu versorgen, wobei das Schloss 1 vorzugsweise frei von externen Ladeanschlüssen ist.

In Fig. 3B und 4B ist erkennbar, dass der Elektromotor 5 sowie die Verriegelungseinheit 9 in dem Gehäuse 11 angeordnet sind, wobei das Gehäuse 11 eine zylindrische Öffnung 11b aufweist. Dort ist das darin nicht dargestellte zweite Kraftmittel 13 enthalten, das gefolgt von dem Elektromotor 5 sowie von der Verriegelungseinheit 9 eingesetzt ist, wobei das zumindest eine Sperrelement 10 zudem zwischen dem Gehäuse 11 und der Verriegelungseinheit 9 gehalten ist, sodass das sich Sperrelement 10 auch nicht bei Abnahme von dem Verbindungskörper 4 von dem Basiskörper 3 lösen kann.

Die Erfindung ist nicht auf die gezeigten Ausführungsformen beschränkt, sondern durch den gesamten Schutzumfang der Ansprüche definiert. Auch können einzelne Aspekte der Erfindung bzw. der Ausführungsformen aufgegriffen und miteinander kombiniert werden. Etwaige Bezugszeichen in den Ansprüchen sind beispielhaft und dienen nur der einfacheren Lesbarkeit der Ansprüche, ohne diese einzuschränken.

## Patentansprüche

1. Mobiles Schloss (1) zur Sicherung eines mobilen Gegenstands, wobei das Schloss (1) durch ein Mobilgerät (2) drahtlos ansteuerbar ist, wobei das Schloss (1) einen Basiskörper (3) sowie einen mit dem Basiskörper (3) verschließbaren Verbindungskörper (4) aufweist, wobei der Basiskörper (3) Folgendes umfasst:
- ein Gehäuse (11),
- einen Elektromotor (5),
- eine Recheneinheit (6) zur Ansteuerung des Elektromotors (5), wobei die Recheneinheit (6) dazu eingerichtet ist, den Elektromotor (5) in Abhängigkeit von einem durch ein Mobilgerät (2) empfangenen Signal (Sᵢₙ) anzusteuern,
- eine Energiewandlungseinheit (7) zur Wandlung von über ein Mobilgerät (2) übertragbarer elektromagnetischer Energie, insbesondere über NFC-Technologie oder QI-Technologie übertragbarer elektromagnetischer Energie, in eine elektrische Spannung zur Versorgung des Elektromotors (5) sowie der Recheneinheit (6),
- ein mechanisches Verriegelungssystem (8) umfassend eine in Bezug auf das Gehäuse (11) verschiebbare Verriegelungseinheit (9) sowie zumindest ein damit gekoppeltes Sperrelement (10),
**dadurch gekennzeichnet, dass** die Verriegelungseinheit (9) Folgendes aufweist:
- zumindest einen Verriegelungsbolzen (9a),
- ein erstes Kraftmittel (9b) zur Ausübung einer Kraft, insbesondere ein Federelement, das an dem zumindest einen Verriegelungsbolzen (9a) angreift und auf diesen eine Kraftwirkung ausübt, die den zumindest einen Verriegelungsbolzen (9a) hin zu einer Endstellung (9aP1) drückt,
- eine mit dem Elektromotor (5) drehbar verbundene Kurvenscheibe (9c), wobei der zumindest eine Verriegelungsbolzen (9a) mit der Kurvenscheibe (9c) mechanisch gekoppelt ist, sodass durch eine Drehbewegung der Kurvenscheibe (9c) der zumindest eine Verriegelungsbolzen (9a) entgegen der Kraft des ersten Kraftmittels (9b) weg von der Endstellung (9aP1) hin zu einer Freigabestellung (9aP2) bewegbar ist,
wobei in der Freigabestellung (9aP2) des zumindest einen Verriegelungsbolzens (9a) die Verriegelungseinheit (9) in Bezug auf das Gehäuse (11) verschiebbar ist, und zwar von einer Schließposition (9P1) in eine Offenposition (9P2) sowie umgekehrt, und wobei in der Endstellung (9aP1) des zumindest einen Verriegelungsbolzens (9a) die Verriegelungseinheit (9) in der Schließposition (9P1) fixiert ist, und
wobei die Verriegelungseinheit (9) einen Führungsabschnitt (12) aufweist, der in mechanischem Eingriff mit dem Sperrelement (10) steht, und zwar dergestalt, dass in der Schließposition (9P1) der Verriegelungseinheit (9) das zumindest eine Sperrelement (10) in Bezug auf das Gehäuse (11) gegen ein Verschiebung dergestalt gesichert ist, sodass ein mit dem Basiskörper (3) mechanisch gekoppelter, insbesondere auf diesen aufgeschobener, Verbindungskörper (4) durch mechanischen Eingriff des zumindest einen Sperrelements (10) in den Verbindungskörper (4) mit dem Basiskörper (3) verschlossen und gegen ein Öffnen gesichert ist,
und in einer Offenposition (9P2) der Verriegelungseinheit (9) das zumindest eine Sperrelement (10) in Bezug auf das Gehäuse (11) entlang des Führungsabschnitts (12) verschiebbar ist, sodass der mechanische Eingriff mit dem Verbindungskörper (4) gelöst werden kann.

2. Schloss (1) nach Anspruch 1, wobei innerhalb des Gehäuses (11) ein zweites Kraftmittel (13) vorgesehen ist, das auf die Verriegelungseinheit (9) eine Kraft ausübt, die die Verriegelungseinheit (9) in Richtung der Offenposition (9P2) drückt.

3. Schloss (1) nach Anspruch 2, wobei zur Minimierung des elektrischen Energieverbrauchs des Schlosses (1) die Recheneinheit (6) zur Ansteuerung des Elektromotors () dergestalt konfiguriert ist, dass der Elektromotor (5) ausschließlich zum Überführen des zumindest einen Verriegelungsbolzen (9a) von der Endstellung (9aP1) in die Freigabestellung (9aP2) angesteuert wird, und wobei das zweite Kraftmittel (13) so dimensioniert ist, dass durch Überführen des Verriegelungsbolzens (9a) in die Freigabestellung (9aP2) die Verriegelungseinheit (9) ausgehend von der Schließposition (9P1) alleinig durch die Kraft des zweiten Kraftmittels () in die Offenposition (9P2) gedrückt wird.

4. Schloss (1) nach Anspruch 3, wobei der Verbindungskörper (4) einen Kopplungsabschnitt (4a), insbesondere in Form eines Vorsprungs (4a'), aufweist, welcher Kopplungsabschnitt (4a) dazu eingerichtet ist, bei manuellem Aufschieben des Verbindungskörpers (4) auf den Basiskörper (3) die Verriegelungseinheit (9) zu kontaktieren und diese entgegen der Kraft des zweiten Kraftmittels (13) von der Offenposition (9P2) in die Schließposition (9P1) überzuführen.

5. Schloss (1) nach einem der vorhergehenden Ansprüche, wobei der Elektromotor (5) mit einem Getriebe ausgestattet ist, welches selbsthemmend ausgeführt ist.

6. Schloss (1) nach einem der vorhergehenden Ansprüche, wobei die Kurvenscheibe (9c) zumindest einen mechanischen Anschlag (9c') aufweist, der eine durchzuführende Drehbewegung begrenzt, die zur Überführung des zumindest einen Verriegelungsbolzens (9a) von der Endstellung (9aP1) in die Freigabestellung (9aP2) vorgesehen ist.

7. Schloss (1) nach Anspruch 6, wobei der Anschlag (9c') dergestalt ausgebildet ist, dass eine durchzuführende Drehbewegung begrenzt wird und zugleich nach erfolgter Beendigung der Drehbewegung der Übergang des zumindest einen Verriegelungsbolzens (9a) von der Freigabestellung (9aP2) hin zu der Endstellung (9aP1) seitens der Kurvenscheibe (9c) freigegeben ist, sodass bei Vorliegen der Schließposition (9P1) der Verriegelungseinheit (9) der zumindest eine Verriegelungsbolzen (9a) mit Hilfe des ersten Kraftmittels (9b) in die Endstellung (9aP1) gedrückt wird.

8. Schloss (1) nach Anspruch 6 oder 7, wobei die Kurvenscheibe (9c) vier Sektionen mit jeweils einem Anschlag (9c') aufweist, welche Sektionen zueinander um 90° versetzt und ansonsten identisch ausgeführt sind, sodass eine Drehbewegung zum Überführen des zumindest einen Verriegelungsbolzens (9a) von der Freigabestellung (9aP2) hin zu der Endstellung (9aP1) über einen Winkelbereich von 90° erfolgt.

9. Schloss (1) nach einem der vorhergehenden Ansprüche, wobei das Schloss (1) genau zwei Verriegelungsbolzen (9a) aufweist, die einander gegenüberliegend angeordnet und sind und das erste Kraftmittel (9b) in Form einer zwischen diesen Verriegelungsbolzen (9a) angeordneten Druckfeder ausgebildet ist, die die Verriegelungsbolzen (9a) auseinander drückt.

10. Schloss (1) nach einem der vorhergehenden Ansprüche, wobei das Schloss (1) drei Sperrelemente (10) aufweist, die jeweils als Kugel ausgebildet sind, wobei das Gehäuse (11) im Bereich der Sperrelemente (10) zylindrisch ausgebildet ist und die Kugeln an dem Umfang des Gehäuses (11) angeordnet sind, und zwar so, dass diese zueinander um 120° entlang dem Umfang versetzt sind und innerhalb einer gemeinsamen Ebene angeordnet sind.

11. Schloss (1) nach einem der vorhergehenden Ansprüche, wobei der Führungsabschnitt (12) zur Führung des zumindest einen Sperrelements (10) in Form eines zylindrischen Abschnitts ausgebildet ist, der sich entlang der Verriegelungseinheit (9) dergestalt erstreckt, dass das zumindest eine Sperrelement (10) in der Schließposition (9P1) der Verriegelungseinheit (9) durch Aufliegen an der Oberfläche des zylindrischen Abschnitts gegen ein Verschieben in Richtung des Mittelpunkts des zylindrischen Abschnitts gesichert ist, wobei der zylindrische Abschnitt in einem Bereich eine Verjüngung (12'), insbesondere in Form einer Nut aufweist, die dergestalt angeordnet ist, dass in der Offenposition (9P2) der Verriegelungseinheit (9) das zumindest eine Sperrelement (10) in Richtung der Mitte des zylindrischen Abschnitts bewegbar ist, sodass ein Eingriff () in den Verbindungskörper (4) gelöst werden kann.

12. Schloss (1) nach einem der vorhergehenden Ansprüche, wobei das Schloss (1) zudem eine mechanische bewegliche Verbindung, insbesondere in Form einer Kette (14), aufweist, die ein Ende (3') des Basiskörpers (3) mit einem Ende (4') des Verbindungskörpers (4) untrennbar verbindet, sodass durch Verschließen des Verbindungskörpers (4) mit dem Basiskörpers (3) eine in sich geschlossene Schleife ausgebildet wird.

13. Schloss (1) nach einem der vorhergehenden Ansprüche, wobei die Recheneinheit (6) dazu eingerichtet ist das Signal (Sᵢₙ) durch die Energiewandlungseinheit (7) zu empfangen und nach Empfang auszuwerten, wobei bei Übereinstimmen mit vorgebbaren Referenzsignal ein Öffnungsvorgang auszulösen, indem eine Zeitdauer abgewartet wird, bis zu der eine Sollenergiemenge () durch ein Mobilgerät mittels der Energiewandlungseinheit (7) erhalten ist, wobei der Öffnungsvorgang durch die Recheneinheit (6) ausgelöst wird, indem der Elektromotor (5) zur Drehung der Kurvenscheibe (9c) in die Freigabestellung (9aP2) angesteuert wird.

14. Schloss (1) nach Anspruch 13, wobei die Sollenergiemenge () zumindest so hoch gewählt ist, dass diese dazu ausreicht, den Elektromotor (5) mit ausreichender Energie zur Durchführung der Drehung der Kurvenscheibe (9c) in die Freigabestellung (9aP2) zu versorgen, wobei das Schloss (1) vorzugsweise frei von externen Ladeanschlüssen ist.

15. Schloss (1) nach einem der vorhergehenden Ansprüche, wobei der Elektromotor (5) sowie die Verriegelungseinheit (9) in dem Gehäuse (11) angeordnet ist, wobei das Gehäuse (11) eine zylindrische Öffnung (11b) aufweist, in der das zweite Kraftmittel (13) gefolgt von dem Elektromotor (5) sowie von der Verriegelungseinheit (9) eingesetzt ist, wobei das zumindest eine Sperrelement (10) zudem zwischen dem Gehäuse (11) und der Verriegelungseinheit (9) gehalten ist.

## Geänderte Patentansprüche

### Geänderte Patentansprüche gemäss Regel 137(2) EPÜ.

1. Mobiles Schloss (1) zur Sicherung eines mobilen Gegenstands, wobei das Schloss (1) durch ein Mobilgerät (2) drahtlos ansteuerbar ist, wobei das Schloss (1) einen Basiskörper (3) sowie einen mit dem Basiskörper (3) verschließbaren Verbindungskörper (4) aufweist, wobei der Basiskörper (3) Folgendes umfasst:
- ein Gehäuse (11),
- einen Elektromotor (5),
- eine Recheneinheit (6) zur Ansteuerung des Elektromotors (5), wobei die Recheneinheit (6) dazu eingerichtet ist, den Elektromotor (5) in Abhängigkeit von einem durch ein Mobilgerät (2) empfangenen Signal (Sᵢₙ) anzusteuern,
- eine Energiewandlungseinheit (7) zur Wandlung von über ein Mobilgerät (2) übertragbarer elektromagnetischer Energie, insbesondere über NFC-Technologie oder QI-Technologie übertragbarer elektromagnetischer Energie, in eine elektrische Spannung zur Versorgung des Elektromotors (5) sowie der Recheneinheit (6),
- ein mechanisches Verriegelungssystem (8) umfassend eine in Bezug auf das Gehäuse (11) verschiebbare Verriegelungseinheit (9) sowie zumindest ein damit gekoppeltes Sperrelement (10),
wobei die Verriegelungseinheit (9) Folgendes aufweist:
- zumindest einen Verriegelungsbolzen (9a),
- ein erstes Kraftmittel (9b) zur Ausübung einer Kraft, insbesondere ein Federelement, das an dem zumindest einen Verriegelungsbolzen (9a) angreift und auf diesen eine Kraftwirkung ausübt, die den zumindest einen Verriegelungsbolzen (9a) hin zu einer Endstellung (9aP1) drückt,
- eine mit dem Elektromotor (5) drehbar verbundene Kurvenscheibe (9c), wobei der zumindest eine Verriegelungsbolzen (9a) mit der Kurvenscheibe (9c) mechanisch gekoppelt ist, sodass durch eine Drehbewegung der Kurvenscheibe (9c) der zumindest eine Verriegelungsbolzen (9a) entgegen der Kraft des ersten Kraftmittels (9b) weg von der Endstellung (9aP1) hin zu einer Freigabestellung (9aP2) bewegbar ist,
wobei in der Freigabestellung (9aP2) des zumindest einen Verriegelungsbolzens (9a) die Verriegelungseinheit (9) in Bezug auf das Gehäuse (11) verschiebbar ist, und zwar von einer Schließposition (9P1) in eine Offenposition (9P2) sowie umgekehrt, und wobei in der Endstellung (9aP1) des zumindest einen Verriegelungsbolzens (9a) die Verriegelungseinheit (9) in der Schließposition (9P1) fixiert ist, **dadurch gekennzeichnet, dass**
wobei die Verriegelungseinheit (9) einen Führungsabschnitt (12) aufweist, der in mechanischem Eingriff mit dem Sperrelement (10) steht, und zwar dergestalt, dass in der Schließposition (9P1) der Verriegelungseinheit (9) das zumindest eine Sperrelement (10) in Bezug auf das Gehäuse (11) gegen ein Verschiebung dergestalt gesichert ist, sodass ein mit dem Basiskörper (3) mechanisch gekoppelter, insbesondere auf diesen aufgeschobener, Verbindungskörper (4) durch mechanischen Eingriff des zumindest einen Sperrelements (10) in den Verbindungskörper (4) mit dem Basiskörper (3) verschlossen und gegen ein Öffnen gesichert ist,
und in einer Offenposition (9P2) der Verriegelungseinheit (9) das zumindest eine Sperrelement (10) in Bezug auf das Gehäuse (11) entlang des Führungsabschnitts (12) verschiebbar ist, sodass der mechanische Eingriff mit dem Verbindungskörper (4) gelöst werden kann.

2. Schloss (1) nach Anspruch 1, wobei innerhalb des Gehäuses (11) ein zweites Kraftmittel (13) vorgesehen ist, das auf die Verriegelungseinheit (9) eine Kraft ausübt, die die Verriegelungseinheit (9) in Richtung der Offenposition (9P2) drückt.

3. Schloss (1) nach Anspruch 2, wobei zur Minimierung des elektrischen Energieverbrauchs des Schlosses (1) die Recheneinheit (6) zur Ansteuerung des Elektromotors () dergestalt konfiguriert ist, dass der Elektromotor (5) ausschließlich zum Überführen des zumindest einen Verriegelungsbolzen (9a) von der Endstellung (9aP1) in die Freigabestellung (9aP2) angesteuert wird, und wobei das zweite Kraftmittel (13) so dimensioniert ist, dass durch Überführen des Verriegelungsbolzens (9a) in die Freigabestellung (9aP2) die Verriegelungseinheit (9) ausgehend von der Schließposition (9P1) alleinig durch die Kraft des zweiten Kraftmittels () in die Offenposition (9P2) gedrückt wird.

4. Schloss (1) nach Anspruch 3, wobei der Verbindungskörper (4) einen Kopplungsabschnitt (4a), insbesondere in Form eines Vorsprungs (4a'), aufweist, welcher Kopplungsabschnitt (4a) dazu eingerichtet ist, bei manuellem Aufschieben des Verbindungskörpers (4) auf den Basiskörper (3) die Verriegelungseinheit (9) zu kontaktieren und diese entgegen der Kraft des zweiten Kraftmittels (13) von der Offenposition (9P2) in die Schließposition (9P1) überzuführen.

5. Schloss (1) nach einem der vorhergehenden Ansprüche, wobei der Elektromotor (5) mit einem Getriebe ausgestattet ist, welches selbsthemmend ausgeführt ist.

6. Schloss (1) nach einem der vorhergehenden Ansprüche, wobei die Kurvenscheibe (9c) zumindest einen mechanischen Anschlag (9c') aufweist, der eine durchzuführende Drehbewegung begrenzt, die zur Überführung des zumindest einen Verriegelungsbolzens (9a) von der Endstellung (9aP1) in die Freigabestellung (9aP2) vorgesehen ist.

7. Schloss (1) nach Anspruch 6, wobei der Anschlag (9c') dergestalt ausgebildet ist, dass eine durchzuführende Drehbewegung begrenzt wird und zugleich nach erfolgter Beendigung der Drehbewegung der Übergang des zumindest einen Verriegelungsbolzens (9a) von der Freigabestellung (9aP2) hin zu der Endstellung (9aP1) seitens der Kurvenscheibe (9c) freigegeben ist, sodass bei Vorliegen der Schließposition (9P1) der Verriegelungseinheit (9) der zumindest eine Verriegelungsbolzen (9a) mit Hilfe des ersten Kraftmittels (9b) in die Endstellung (9aP1) gedrückt wird.

8. Schloss (1) nach Anspruch 6 oder 7, wobei die Kurvenscheibe (9c) vier Sektionen mit jeweils einem Anschlag (9c') aufweist, welche Sektionen zueinander um 90° versetzt und ansonsten identisch ausgeführt sind, sodass eine Drehbewegung zum Überführen des zumindest einen Verriegelungsbolzens (9a) von der Freigabestellung (9aP2) hin zu der Endstellung (9aP1) über einen Winkelbereich von 90° erfolgt.

9. Schloss (1) nach einem der vorhergehenden Ansprüche, wobei das Schloss (1) genau zwei Verriegelungsbolzen (9a) aufweist, die einander gegenüberliegend angeordnet und sind und das erste Kraftmittel (9b) in Form einer zwischen diesen Verriegelungsbolzen (9a) angeordneten Druckfeder ausgebildet ist, die die Verriegelungsbolzen (9a) auseinander drückt.

10. Schloss (1) nach einem der vorhergehenden Ansprüche, wobei das Schloss (1) drei Sperrelemente (10) aufweist, die jeweils als Kugel ausgebildet sind, wobei das Gehäuse (11) im Bereich der Sperrelemente (10) zylindrisch ausgebildet ist und die Kugeln an dem Umfang des Gehäuses (11) angeordnet sind, und zwar so, dass diese zueinander um 120° entlang dem Umfang versetzt sind und innerhalb einer gemeinsamen Ebene angeordnet sind.

11. Schloss (1) nach einem der vorhergehenden Ansprüche, wobei der Führungsabschnitt (12) zur Führung des zumindest einen Sperrelements (10) in Form eines zylindrischen Abschnitts ausgebildet ist, der sich entlang der Verriegelungseinheit (9) dergestalt erstreckt, dass das zumindest eine Sperrelement (10) in der Schließposition (9P1) der Verriegelungseinheit (9) durch Aufliegen an der Oberfläche des zylindrischen Abschnitts gegen ein Verschieben in Richtung des Mittelpunkts des zylindrischen Abschnitts gesichert ist, wobei der zylindrische Abschnitt in einem Bereich eine Verjüngung (12'), insbesondere in Form einer Nut aufweist, die dergestalt angeordnet ist, dass in der Offenposition (9P2) der Verriegelungseinheit (9) das zumindest eine Sperrelement (10) in Richtung der Mitte des zylindrischen Abschnitts bewegbar ist, sodass ein Eingriff () in den Verbindungskörper (4) gelöst werden kann.

12. Schloss (1) nach einem der vorhergehenden Ansprüche, wobei das Schloss (1) zudem eine mechanische bewegliche Verbindung, insbesondere in Form einer Kette (14), aufweist, die ein Ende (3') des Basiskörpers (3) mit einem Ende (4') des Verbindungskörpers (4) untrennbar verbindet, sodass durch Verschließen des Verbindungskörpers (4) mit dem Basiskörpers (3) eine in sich geschlossene Schleife ausgebildet wird.

13. Schloss (1) nach einem der vorhergehenden Ansprüche, wobei die Recheneinheit (6) dazu eingerichtet ist das Signal (Sᵢₙ) durch die Energiewandlungseinheit (7) zu empfangen und nach Empfang auszuwerten, wobei bei Übereinstimmen mit vorgebbaren Referenzsignal ein Öffnungsvorgang auszulösen, indem eine Zeitdauer abgewartet wird, bis zu der eine Sollenergiemenge () durch ein Mobilgerät mittels der Energiewandlungseinheit (7) erhalten ist, wobei der Öffnungsvorgang durch die Recheneinheit (6) ausgelöst wird, indem der Elektromotor (5) zur Drehung der Kurvenscheibe (9c) in die Freigabestellung (9aP2) angesteuert wird.

14. Schloss (1) nach Anspruch 13, wobei die Sollenergiemenge () zumindest so hoch gewählt ist, dass diese dazu ausreicht, den Elektromotor (5) mit ausreichender Energie zur Durchführung der Drehung der Kurvenscheibe (9c) in die Freigabestellung (9aP2) zu versorgen, wobei das Schloss (1) vorzugsweise frei von externen Ladeanschlüssen ist.

15. Schloss (1) nach einem der vorhergehenden Ansprüche, wobei der Elektromotor (5) sowie die Verriegelungseinheit (9) in dem Gehäuse (11) angeordnet ist, wobei das Gehäuse (11) eine zylindrische Öffnung (11b) aufweist, in der das zweite Kraftmittel (13) gefolgt von dem Elektromotor (5) sowie von der Verriegelungseinheit (9) eingesetzt ist, wobei das zumindest eine Sperrelement (10) zudem zwischen dem Gehäuse (11) und der Verriegelungseinheit (9) gehalten ist.
